# EUROPÄISCHE PATENTSCHRIFT

(11) **EP 0 303 082 B1**
(45) Veröffentlichungstag und Bekanntmachung des Hinweises auf die Patenterteilung: **27.09.1995**
(21) Anmeldenummer: 88111805.3
(22) Anmeldetag: 22.07.1988
(51) Int. Cl.: E01C 19/20

(54) **Streufahrzeug**
Spreading apparatus
Epandeuse

(30) Priorität: 13.08.1987 DE 3726946
(43) Veröffentlichungstag der Anmeldung: 15.02.1989
(73) Patentinhaber: Schmidt Holding Europe GmbH, D-79837 St. Blasien (DE)
(72) Erfinder: Schneider, Michael Johannes, Dipl.-Ing. (FH), D-7821 Grafenhausen-Rothaus (DE)
(74) Vertreter: Grättinger & Partner (GbR)

(56) Entgegenhaltungen:
- EP-A- 0 071 291
- DE-A- 2 111 612
- DE-A- 2 456 424
- DE-A- 2 606 899
- US-A- 4 583 693
- US-A- 4 595 072

## Beschreibung

Die Erfindung betrifft ein Streufahrzeug mit auf einer Ladepritsche aufgebautem Streugerät, insbesondere Silostreugerät, bei welchem das Streugut einem Silobehälter automatisch entnommen und über eine Auslaufrinne einem heckseitig angeordneten Streuteller zugeführt wird, wobei eine Einrichtung vorgesehen ist, welche die Wurfweite des vom Streuteller abgeschleuderten Streuguts unabhängig von der Beladung des Streufahrzeuges bzw. der Füllung des Silobehälters im wesentlichen konstant hält.

Bei herkömmlichen Streufahrzeugen ohne eine Einrichtung zum Konstanthalten der Wurfweite unabhängig von der Beladung des Streufahrzeugs tritt das Problem auf, daß mit zunehmender Entleerung der Ladepritsche bzw. des Silobehälters die Einfederung des Fahrzeugrahmens bezogen auf die Radachsen geringer wird, sodaß der Streuteller entsprechend der Entlastung des Fahrzeugs eine vom Boden zunehmend entferntere Position einnimmt. Dies hat zur Folge, daß das vom Streuteller abgeschleuderte Streugut erst mit größerer Entfernung vom Streuteller auf den Boden auftrifft. Bei vorgegebener maximaler Streubreite - deren Wert beträgt z.B. 3 m - bedeutet dies zumindest bei engen Straßen, daß mit zunehmender Entlastung des Streufahrzeugs seitlich parkende Fahrzeuge vom Streugut getroffen werden.

In der EP-A-0071291, die ein Streufahrzeug gemäß dem Oberbegriff des Anspruchs 1 offenbart, wird zur Lösung dieses Problems vorgeschlagen, den Streuteller auf einem Wägelchen zu montieren, das hinter dem Streufahrzeug hergezogen wird. Hierdurch stützt sich der Streuteller auf der Fahrbahnoberfläche ab. Unabhängig von der Beladung des Silobehälters und der Einfederung des Fahrzeugaufbaus soll auf diese Weise der Streuteller stets in dem selben Abstand über der Fahrbahnoberfläche gehalten werden. Das derartig aufgebaute gattungsbildende Streufahrzeug ist jedoch für den praktischen Einsatz unbrauchbar; denn zum einen führt das Wägelchen aufgrund von Unebenheiten der zu bestreuenden Fahrbahn unkontrollierte Vertikal- und Schlingerbewegungen aus, und zum anderen können Hindernisse selbst geringer Höhe mit dem gattungsbildenden Streufahrzeug nicht überfahren werden, ohne daß die Gefahr besteht, daß die mit dem Stützrad bestückte Stütze des Wägelchens abbricht. Letzteres trifft insbesondere bei Rückwärtsfahrt zu.

Demgegenüber liegt der vorliegenden Erfindung die Aufgabe zugrunde, ein Streufahrzeug der gattungsgemäßen Art, bei dem die Streubreite im Betrieb auch bei sich verändernder Beladung etwa konstant gehalten werden kann, zu schaffen, welches für den praktischen Einsatz tauglich ist.

Erfindungsgemäß wird diese Aufgabe gemäß dem Anspruch 1 gelöst.

Dieser Lösungsweg gewährleistet eine auch für den praktischen Gebrauch geeignete automatische Anpassung der Abwurfbedingungen vom Streuteller, derart, daß unabhängig von der Änderung der Beladung des Streufahrzeugs eine etwa konstante Streubreite aufrechterhalten werden kann. Bei zunehmender Entlastung des Streufahrzeugs wird trotz zunehmender Anhebung des Streutellers gegenüber dem Boden die Streubreite erfindungsgemäß dadurch konstant gehalten, daß die Drehzahl des Streutellers entsprechend abnimmt, wobei die auf das Streugut wirkende Fliehkräfte reduziert werden.

Eine weitere wesentliche Voraussetzung der erfindungsgemäßen Lehre ist das laufende und automatische Bestimmen einer auf die zunehmende Entleerung des Streugutbehälters bezogenen, bevorzugt hierzu proportionalen Meßgröße, bevorzugt des Abstandes zwischen Streuteller und Boden bzw. Streuteller und Fahrzeugachse. Mit der ermittelten Meßgröße wird über ein Regelgerät, an dessen Eingang das Meßsignal angeschlossen ist, ein Stellsignal erzeugt, mit welchem eine Stellgröße, nämlich die Drehzahl des Streutellers, im Sinne einer Reduzierung verändert wird.

Die Abstandsmessung kann im Rahmen der Erfindung mittels eines Meßgeräts erfolgen, welches entweder mit einem mechanischen Tastorgan oder berührungsfrei, z.B. mittels Ultraschall, Echolot, Laserstrahl oder dergleichen arbeitet.

Die laufende Messung des Be- bzw. Entladungszustands des Silobehälters kann z. B. durch mehr oder weniger tief in das Streugut eintauchende Sensoren, durch Messen der Schwingungsamplituden der Ladepritsche oder - besonders einfach - durch Zählen der Anzahl der Umdrehungen der Förderschnecke unter Berücksichtigung des anfänglichen Befüllungsgrads des Silobehälters erfolgen.

Gleichzeitig mit der Konstanthaltung der Streubreite erreicht die Erfindung eine konstante Streudichte, d. h. es wird sichergestellt, daß die Streudichte mit zunehmender Entleerung des Streugutbehälters nicht etwa abnimmt. Das Höherwerden des Streutellers und die damit verbundene Vergrößerung der Streubreite bei konstanter Zuführmenge ergibt nämlich anderenfalls eine Vergrößerung der bestreuten Fläche und dadurch eine Verringerung der Streudichte pro m². Die erfindungsgemäß erzielte Konstanthaltung der Streubreite ist unter den aktuellen Streuanforderungen ein sehr wesentlicher Vorteil, weil damit die Möglichkeit eröffnet wird, die Streudichte auf ein Minimum einzustellen, ohne daß dessen Unterschreitung befürchtet werden muß.

Im folgenden wird die Erfindung anhand der Zeichnung beschrieben. Es zeigt
- Fig. 1: eine Seitenansicht des Hecks eines Streufahrzeugs und
- Fig. 2: eine Rückansicht des Streufahrzeugs
In Fig. 1 und 2 ist von einem Streufahrzeug lediglich der rückwärtige Teil mit der Ladepritsche (1) und der hinteren Fahrzeugachse (2) dargestellt. Auf der Ladepritsche (1) befindet sich ein Silobehälter (3) für das Streugut. Dieses gelangt über eine Auslaufrinne (4) und eine Zuführrutsche (5) auf den an der Auslaufrinne (4) befestigten Streuteller (6).

In der Fig. 1 sind zwei alternative Meßgeräte jeweils schematisch dargestellt, mit denen ein dem Ausfederweg der Ladepritsche (1) entsprechendes Ausgangssignal erzeugt wird.

Eine erste Alternative zum Messen der Pritschenhöhe ist ein elektronisches Meßgerät (10), welches die Entfernung vom Boden (9) z. B. mittels eines Laserstrahls (11) mißt. Eine zweite Alternative ist ein mechanisches Meßgerät (12), welches mittels eines Tasthebels (13), der am Differentialgehäuse (14) angelenkt ist, die Abstandsveränderung zwischen Ladepritsche (1) und Fahrzeugachse (2) mißt. Selbstverständlich benötigen beide Arten von Meßgeräten eine Dämpfung bzw. Glättung in der Art, daß Schwingungen des Fahrzeugaufbaus infolge von Stößen bei Fahrbahnunebenheiten unterdrückt werden.

Während die normale Abwurfhöhe des Streutellers (6) etwa bei 30 cm eingestellt ist, wenn der Silobehälter (3) voll beladen ist, kann es im Betrieb mit dessen zunehmender Entladung zu einem Anheben des Streutellers um ca. 15 bis 20 cm kommen. In horizontaler Richtung würde dies ohne die erfindungsgemäße Einrichtung eine unerwünschte Vergrößerung der ursprünglich eingestellten maximalen Streubreite von ca. 3 m auf ca. 4 m bedeuten. Durch die erfindungsgemäß vorgesehene Einrichtung wird die Streubreite dadurch konstant gehalten, daß die Drehzahl des Streutellers (6) entsprechend der Entlastung des Streufahrzeuges abnimmt.

## Patentansprüche

1. Streufahrzeug mit auf einer Ladepritsche (1) aufgebautem Streugerät, insbesondere Silostreugerät, bei welchem das Streugut einem Silobehälter (3) automatisch entnommen und über eine Auslaufrinne (4) einem heckseitig angeordneten Streuteller (6) zugeführt wird, wobei eine Einrichtung vorgesehen ist, welche die Wurfweite des vom Streuteller (6) abgeschleuderten Streuguts unabhängig von der Beladung des Streufahrzeugs bzw. der Füllung des Silobehälters (3) im wesentlichen konstant hält,
dadurch gekennzeichnet,
daß die Einrichtung ein Meßgerät zum Messen des Abstandes zwischen dem Streuteller (6) und dem Boden (9) oder der Radachse (2) des Fahrzeugs oder zum Messen der Beladung des Fahrzeugs bzw. der Füllung des Silobehälters (3) umfaßt, welches ein Ausgangssignal erzeugt, das mittels eines Regelgeräts in ein Stellsignal umgewandelt wird, wobei mittels des Stellsignals die Drehzahl des Streutellers (6) verändert wird.

2. Streufahrzeug nach Anspruch 1,
dadurch gekennzeichnet,
daß das Meßgerät ein dem Meßwert proportionales Ausgangssignal erzeugt.

## Claims

1. Spreading vehicle with a spreading apparatus, especially a silo spreading device, built on a loading stage (1), by which the material for spreading is automatically taken from a silo container (3) and fed via a discharge duct (4) to a distributing plate (6) located on the rear side, an appliance being provided which keeps essentially constant the throw-width of the spreading material thrown off by the distributing plate (6) irrespective of the load of the spreading vehicle or the filling of the silo container (3), characterized in that the appliance includes a measurement device for measuring the distance between the distributing plate (6) and the ground (9) or for measuring the loading of the vehicle or the filling of the silo container (3), which produces an output signal that is converted by means of a control device into an actuating signal, the revolving speed of the distributing plate (6) being changed by means of the actuating signal.

2. Spreading vehicle according to Claim 1, characterized in that the measurement device produces an output signal proportional to the measured value.

## Revendications

1. Épandeuse comportant un dispositif d'épandage installé sur une plate-forme (1), notamment un dispositif d'épandage à trémie, dans lequel le produit d'épandage est prélevé automatiquement d'une trémie (3) et est envoyé, par l'intermédiaire d'une goulotte de sortie (4), à un disque d'épandage (6) disposé sur le côté arrière, et dans lequel il est prévu un dispositif qui maintient sensiblement constante la portée de projection du produit d'épandage, qui est projeté par le disque d'épandage (6), indépendamment de la charge de l'épandeuse ou du remplissage de la trémie (3),
caractérisée en ce
que le dispositif comprend un appareil de mesure servant à mesurer la distance entre le disque d'épandage (6) et le fond (9) ou l'essieu (2) du véhicule ou pour mesurer la charge du véhicule ou le remplissage de la trémie (3) et qui produit un signal de sortie qui est converti, au moyen d'un appareil de régulation, en un signal de réglage, la vitesse de rotation du disque d'épandage (6) étant modifiée à l'aide du signal de réglage.

2. Épandeuse selon la revendication 1, caractérisée en ce que l'appareil de mesure produit un signal de sortie proportionnel à la valeur de mesure.
